# FASCICULE DE BREVET EUROPEEN

(11) **EP 2 173 999 B1**
(45) Date de publication et mention de la délivrance du brevet: **07.09.2016**
(21) Numéro de dépôt: 08827797.5
(22) Date de dépôt: 30.07.2008
(51) Int. Cl.: F02P 9/00, F02P 23/04, F02P 17/12

(54) **DISPOSITIF DE GENERATION DE PLASMA RADIOFREQUENCE**
VORRICHTUNG ZUR ERZEUGUNG EINES FUNKFREQUENZPLASMAS
DEVICE FOR GENERATING RADIOFREQUENCY PLASMA

(30) Priorité: 08.08.2007 FR 0705773
(43) Date de publication de la demande: 14.04.2010
(73) Titulaire: Renault S.A.S., 92100 Boulogne-Billancourt (FR)
(72) Inventeur: HAUTION, Sebastien, F-91160 Longjumeau (FR); PRUNIER, Thierry, F-94240 L'hay Les Roses (FR); ROQUE, Frederic, F-91230 Montgeron (FR); DUCHAUSSOY, Yorick, F-76160 Darnetal (FR); DELORAINE, Franck, F-92260 Fontenay Aux Roses (FR)
(86) Numéro de dépôt international: PCT/FR2008/051433
(87) Numéro de publication internationale: WO 2009/024713

(56) Documents cités:
- EP-A- 1 515 594
- DE-A1-102005 036 968
- FR-A- 2 649 759
- FR-A- 2 895 169
- GB-A- 2 085 076

## Description

La présente invention concerne, de façon générale, le domaine des dispositif de génération de plasma radiofréquence comportant des bougies d'allumage pour initier la combustion de carburant dans une chambré de combustion d'un moteur à explosion. Un tel dispositif est connu par exemple de la publication de demande de brevet FR 2 895 169.

Plus particulièrement, l'invention concerne un dispositif de génération de plasma radiofréquence comprenant :
- un générateur de tension ; et
- au moins un ensemble d'allumage, le dit ensemble d'allumage comportant :
   - une bougie d'allumage adaptée à générer une étincelle lorsqu'un niveau de tension est appliqué sur cette bougie ; et
   - un interrupteur disposé entre une borne d'alimentation de la bougie et une sortie du générateur de tension, l'interrupteur étant adapté pour relier électriquement et de façon sélective la sortie du générateur de tension à ladite borne d'alimentation de la bougie à réception d'un signal de commande appliqué sur une borne de commande dudit interrupteur ;
   le dispositif comportant en outre une unité électronique de commande reliée électriquement à ladite borne de commande dudit interrupteur et adaptée à générer ledit signal de commande.

Les bougies des dispositifs de génération de plasma radiofréquence sont adaptées pour générer des étincelles ou plasma afin de permettre d'initier une combustion. La maitrise dans le temps de la qualité des étincelles produites par une bougie est donc primordiale.

Dans ce contexte, la présente invention a pour but de proposer un dispositif de génération de plasma radiofréquence permettant de maîtriser la qualité des étincelles produites par une bougie radiofréquence.

A cette fin, le dispositif de génération de plasma radiofréquence de l'invention, par ailleurs conforme à la définition générique qu'en donne le préambule défini précédemment, est essentiellement caractérisé en ce que l'unité électronique de commande comporte des moyens de mesure de valeurs représentatives de l'évolution dans le temps de la tension de sortie du générateur de tension, et en ce que le dispositif comporte des moyens de variation de la tension et/ou de la fréquence du courant électrique appliqué à ladite borne d'alimentation de la bougie en fonction de valeurs mesurées par lesdits moyens de mesure.

Ce nouveau dispositif est particulièrement avantageux car il permet :
- d'une part de mesurer des paramètres liés à l'évolution de la tension de sortie du générateur, cette évolution étant représentative de l'état de la bougie alimentée par le générateur ; et
- d'autre part de faire varier la tension et / ou la fréquence du courant électrique d'alimentation de cette bougie, sachant que cette tension et cette fréquence sont des paramètres déterminant la qualité de l'étincelle générée.

Le dispositif de l'invention permet donc de faire évoluer la tension d'alimentation d'une bougie en fonction de mesures d'évolution de tension qui sont représentatives de l'état d'usure ou d'encrassement de la bougie ou, par exemple, d'étincelles défaillantes (partage, trop petites...).

En effet comme le montre la figure 2 présentée ultérieurement la tension d'alimentation d'une bougie usée ou encrassée à tendance à décroître moins rapidement que la tension d'alimentation d'une bougie neuve. Il peut donc être envisagé grâce au dispositif de l'invention de faire varier la tension générée par le générateur en fonction de l'état constaté de la bougie et en particulier de sa capacité à dissiper de l'énergie électrique pour produire des étincelles. Par exemple on peut faire en sorte d'augmenter la consigne de tension nominale que doit fournir le générateur à une bougie donnée.

On peut par exemple faire en sorte que l'unité électronique de commande comporte des moyens de comparaison des valeurs mesurées avec des valeurs théoriques préenregistrées dans une mémoire du dispositif.

Ce mode de réalisation permet de vérifier l'état d'une bougie en fonction de valeurs préenregistrées qui ont été mesurées par de mesures sur banc d'essai de bougies types.

Selon l'invention, on fait en sorte que l'unité électronique de commande soit reliée électriquement audit générateur de tension et que le générateur de tension soit adapté à faire varier la tension de sortie du générateur en fonction d'un signal de commande du générateur délivré par l'unité électronique de commande.

L'invention permet à l'unité de commande qui reçoit les mesures de tensions de sortie du générateur de traiter ces mesures afin de générer un signal de commande du générateur afin que celui-ci adapte finalement sa tension de sortie améliorant ainsi la qualité de l'étincelle produite par la bougie.

On peut par exemple faire en sorte que l'unité électronique de commande soit reliée électriquement audit générateur de tension et que le générateur de tension soit adapté à faire varier la fréquence de courant électrique généré en sortie du générateur en fonction d'un signal de commande du générateur délivré par l'unité électronique de commande.

Ce mode de réalisation permet à l'unité électrique de commande qui reçoit les mesures de tensions de sortie du générateur de traiter ces mesures pour générer un signal de commande du générateur tel que le générateur adapte finalement sa fréquence de sortie. Ce mode de réalisation améliore la qualité de l'étincelle produite par la bougie par adaptation de la fréquence d'alimentation.

On peut par exemple faire en sorte que ledit interrupteur soit adapté à faire varier la fréquence du courant électrique appliqué à ladite borne d'alimentation de la bougie en fonction dudit signal de commande généré par ladite unité électronique de commande.

Dans ce mode de réalisation, le signal de commande de l'interrupteur est utilisé pour faire varier la fréquence du courant d'alimentation de la bougie.

On peut par exemple faire en sorte que le dispositif de génération de plasma radiofréquence comporte plusieurs ensembles d'allumage du type prédéfini, chaque interrupteur de chaque ensemble d'allumage étant relié audit générateur de tension et à ladite unité de commande.

Ce mode de réalisation permet de commander plusieurs bougies d'allumage selon le même principe de mesure de l'évolution dans le temps de la tension de sortie du générateur lorsqu'une des bougie est alimentée puis en fonction de cette mesure d'évaluer l'état d'usure de cette bougie pour éventuellement agir sur sa tension d'alimentation.

On peut par exemple faire en sorte que chaque ensemble d'allumage reçoive un signal de commande propre à cet ensemble d'allumage.

Cette caractéristique permet de commander indépendamment chaque interrupteur de chaque ensemble d'allumage et par conséquent permet de commander le délai d'alimentation de chaque bougie et éventuellement la fréquence de cette alimentation lorsque l'interrupteur est adapté à faire varier la fréquence en fonction du signal propre.

Dans un mode de réalisation préférentiel associé au précédent on fait en sorte que chaque interrupteur soit adapté à définir la fréquence du courant électrique alimentant la bougie à laquelle il est relié en fonction du signal de commande propre qu'il reçoit.

Préférentiellement chaque interrupteur est adapté à définir la fréquence du courant électrique alimentant la bougie à laquelle il est relié de manière à ce que la fréquence alimentant cette bougie soit égale à la fréquence du signal de commande propre qu'il reçoit.

On peut par exemple faire en sorte que lesdits moyens de variation de la tension et/ou de la fréquence de courant électrique soient adaptés pour faire varier en fonction des dites valeurs mesurées par lesdits moyens de mesure, chacune des tensions et/ou fréquence des courants électriques appliqués aux bornes d'alimentation de chacune des bougies.

L'invention concerne également un procédé de commande du dispositif de génération de plasma selon l'invention essentiellement caractérisé en ce qu'on applique un courant électrique d'alimentation à une borne d'alimentation d'une bougie d'allumage, puis on mesure des valeurs représentatives de l'évolution dans le temps de la tension de sortie du générateur de tension et on compare ces valeurs mesurées avec des valeurs théoriques préenregistrées et on fait varier la tension d'alimentation appliquée à la borne de la bougie en fonction de l'écart constaté entre ces valeurs mesurées avec des valeurs théoriques préenregistrées. L'observation de l'écart entre les valeurs mesurées représentatives de l'évolution dans le temps de la tension de sortie du générateur de tension et des valeurs théoriques préenregistrées permet de déterminer l'état d'une bougie et notamment son taux de transfert d'énergie. Il est à noter que la valeur théorique peut être un paramètre tel qu'un taux de transfert d'énergie qui est un paramètre évaluant la vitesse de transfert d'énergie d'une bougie neuve ou modèle.

Grâce à cette détermination de l'état de la bougie on fait varier en conséquence la tension d'alimentation de cette bougie de manière à en améliorer le fonctionnement de cette bougie. En l'occurrence on peut augmenter la consigne de tension nominale du générateur au fur et à mesure de l'usure / encrassement de la bougie, c'est-à-dire au fur et à mesure de la diminution du taux de transfert d'énergie de cette bougie.

En d'autres termes, en fonction de l'état constaté de la bougie on peut décider d'appliquer à cette bougie une tension d'alimentation différente de ce appliquée lors des première et seconde mesures.

D'autres caractéristiques et avantages de l'invention ressortiront clairement de la description qui en est faite ci-après, à titre indicatif et nullement limitatif, en référence aux dessins annexés, dans lesquels:
la figure 1 représente le dispositif de génération de plasma de l'invention ;
la figure 2 représente deux courbes d'évolution de la tension de sortie du générateur de tension en fonction du temps pour une bougie neuve et pour une bougie usée.

Comme annoncé précédemment, l'invention concerne un dispositif de génération de plasma radiofréquence A comprenant :
- un générateur de tension 5; et
- plusieurs ensembles d'allumage 9 sensiblement identiques entre eux.

Le générateur de tension 5 est alimenté en courant continu par une batterie 2 et génère un courant de tension variable disponible en sortie de générateur.

Un ensemble d'allumage 9 comporte une bougie radiofréquence 4 et un interrupteur 7 reliant sélectivement la bougie radiofréquence 4 à la sortie du générateur de tension 5 de façon à ce que cette bougie 4 soit alimentée sélectivement.

L'interrupteur 7 comporte une borne de commande de l'interrupteur qui est adaptée pour recevoir un signal de commande de l'interrupteur V1 (ou V2, V3, V4 selon l'ensemble d'allumage concerné) et en fonction de ce signal relier électriquement ou non le générateur 5 à une borne de bougie 4. Lorsque la bougie 4 reçoit une tension d'alimentation suffisante du générateur 5, celle-ci génère des étincelles formant un plasma et la tension en sortie du générateur 5 décroit dans le temps tout au long de la période de génération d'étincelles.

Le dispositif A de l'invention comporte également une unité électronique de commande UC qui est reliée à une unité de commande moteur ECU CM avec laquelle elle communique afin de gérer le dispositif d'allumage A en fonction des besoins du moteur doté de ce dispositif d'allumage de l'invention.

L'unité électronique de commande UC est également reliée au générateur de tension 5 de manière à transmettre des signaux de commande du générateur Sg.

Ces signaux de commande Sg du générateur sont interprétés par le générateur qui fait varier la tension de sortie de générateur en fonction des signaux de commande Sg.

En l'occurrence on fait en sorte que le signal de commande du générateur de tension Sg soit une fonction de comparaison de l'une au moins des valeurs mesurées (qui sont des valeurs représentatives de l'évolution dans le temps de la tension en sortie du générateur) avec au moins une valeur de consigne préenregistrée dans une mémoire du dispositif. Cette comparaison entre une valeur réelle mesurée et une valeur théorique permet de déterminer l'état d'usure de la bougie.

Ainsi la tension de sortie du générateur varie en fonction de l'état d'usure mesuré de la bougie 4 qui doit être alimentée ou qui est alimentée par le générateur.

L'unité de commande électronique UC est également reliée à la sortie du générateur de tension 5 par un circuit de mesure M effectuant des mesures de la tension électrique en sortie de générateur 5.

L'unité de commande électronique comporte en outre une mémoire dans laquelle sont stockées des valeurs théoriques représentatives du taux de transfert d'énergie d'une bougie à différents stades de sa vie.

Dans un mode particulier de réalisation de l'invention l'unité de commande électronique UC comporte également un générateur de fréquence en l'occurrence d'une fréquence fixe qui génère les différents signaux V1 (V2, V3, V4) de commande appliqués sur les bornes des l'interrupteurs 7 auxquels est relié ce générateur de fréquence 8. Cette fréquence est choisie fixe pour correspondre à une fréquence de résonance des bougies de manière à générer un plasma de volume important, en ce cas seule la tension d'alimentation est variable.

Il est à noter qu'un taux de transfert d'énergie est un exemple de valeur représentative de l'évolution dans le temps de la tension de sortie du générateur 5 qui est relié à la bougie transférant l'énergie produite par le générateur.

L'unité de commande électronique 7 commande donc la génération des étincelles en transmettant un signal de commande d'interrupteur V1 à l'interrupteur 7 qui relie une borne de bougie à la sortie 7 du générateur 5.

A réception de ce signal V1 l'interrupteur relie la borne d'alimentation de la bougie 4 à la sortie du générateur 5 qui produit une tension de sortie de valeur fixée par le signal Sg de commande du générateur.

La bougie 4 génère alors des étincelles et décharge de l'énergie à une certaine vitesse qui dépend de l'état de la bougie 4.

Il est à noter que le fonctionnement d'une bougie 4 à radiofréquence dépend de :
- la fréquence de résonance de la bougie 4 qui varie selon l'état d'usure de cette bougie,
- la tension de consigne de début d'allumage fixée par calibration, c'est-à-dire la tension de sortie délivrée par le générateur 5 ;
- la durée d'étincelle fixée par calibration.

Comme on peut le voir sur la figure 2 où l'on a deux courbes de déchéance de tension en sortie de générateur, l'une correspondant au fonctionnement d'une « BME usée », c'est-à-dire à une bougie usée ou encrassée et l'autre correspondant au fonctionnement « BME neuve », c'est-à-dire à une bougie neuve.
On constate que la vitesse de déchéance de tension est supérieure pour la bougie neuve par rapport à la bougie usée.

L'unité de commande électronique UC reçoit des mesures de tension M grâce à des moyens de mesure de valeurs représentatives de l'évolution de la tension en sortie de générateur 5.

Au moins deux mesures sont effectuées pour déterminer la vitesse de déchéance de tension en sortie de générateur et plus particulièrement le taux de transfert d'énergie de la bougie alimentée.

Plus précisément l'unité de commande électronique UC réalise une acquisition de la tension en sortie de l'élévateur de tension 5 au début de la mise en conduction de l'étage de commande 7 c'est-à-dire au moment où le signal V1 est transmis à l'interrupteur 7. Cette acquisition de valeur Vdébut_all(x) représentative de la tension de sortie du générateur est réalisée au début de l'alimentation de la bougie par le générateur. Vdébut_all(x) est mémorisée dans la mémoire de l'unité de commande.

Lorsque l'interrupteur ou étage de commande 7 cesse de relier la bougie 4 à la sortie de générateur 5, après un temps égal à la durée d'étincelle, l'unité de calcul 6 réalise une acquisition de la tension de sortie de l'élévateur de tension 5.

La valeur Vfin_all(x) représentative de la tension de sortie de générateur peu avant l'arrêt de l'alimentation de la bougie est acquise est mémorisée dans la mémoire de l'unité de commande électronique UC.

Il est à noter que ces moments de début et de fin sont facilement calculables puisqu'ils sont déterminés par l'unité de commande elle-même qui commande l'interrupteur 7, via le signal V1.

Etant donné qu'il y a plusieurs ensembles d'allumage 9, « x » représente le numéros d'ordre des bougies multi étincelles des cylindres n°1, 2, 3 et 4 d'un moteur à quatre cylindres.

Après avoir mémorisé pour chaque bougie d'ordre « x » les valeurs de tension Vdébut_all(x) et Vfin_all(x) on calcule alors pour chaque bougie une valeur représentative de l'évolution dans le temps de la tension en sortie de générateur, c'est-à-dire représentative de la tension d'alimentation de chaque bougie d'ordre « x ».

En l'occurrence cette valeur représentative est le $taux_transfert_energie \left(x\right) = \frac{Vdébut_all {\left(x\right)}^{2} - Vfin_all {\left(x\right)}^{2}}{Vdébut_all {\left(x\right)}^{2}} ,$ qui est une valeur adimensionnelle.

Cette valeur représentative du taux d'usure de d'une bougie d'ordre « x » est comparée avec des valeurs théoriques de taux de transfert d'énergie pour générer une valeur de correction permettant de générer un signal de commande du générateur Sg fixant la consigne de tension en sortie du générateur au moment du début de l'alimentation d'une bougie « x » donnée.

La valeur de correction peut-être en l'occurrence obtenue par une interpolation linéaire à travers une table fonction du « taux de transfert d'énergie». Une telle table établie une correspondance entre un « taux de transfert d'énergie» mesuré et un « taux de transfert d'énergie » théorique auquel correspond une valeur de correction donnée utilisée pour définir une consigne de tension de sortie nominale du générateur.

Par exemple on peut additionner le facteur correctif obtenu via la table de données à la consigne de tension nominale pour un composant de référence neuf afin de déterminer la nouvelle consigne de tension nominale en sortie du générateur, cette nouvelle consigne tenant compte de l'usure de la bougie.

## Revendications

1. Dispositif de génération de plasma radiofréquence (A) comprenant :
- un générateur de tension (5) ; et
- au moins un ensemble d'allumage (9), comportant une bougie d'allumage (4) adaptée à générer une étincelle entre deux électrodes de la bougie lorsqu'un niveau de tension est appliqué sur cette bougie (4) ; et
- une unité électronique de commande (UC) adaptée à générer un signal de commande (V1), l'unité électronique de commande (UC) comporte des moyens de mesure (M) de valeurs représentatives de l'évolution dans le temps de la tension de sortie du générateur de tension (5),
**caractérisé en ce que**
l'ensemble d'allumage comporte un interrupteur (7) disposé entre une borne d'alimentation de la bougie (4) et une sortie du générateur de tension (5), l'interrupteur (7) étant adapté pour relier électriquement et de façon sélective la sortie du générateur de tension (5) à ladite borne d'alimentation de la bougie (4) à réception dudit signal de commande (V1) appliqué sur une borne de commande dudit interrupteur (7), ladite borne de commande étant reliée électriquement à l'unité électronique de commande (UC), **en ce que** le dispositif comporte des moyens de variation de la tension du courant électrique appliqué à ladite borne d'alimentation de la bougie en fonction de valeurs mesurées par lesdits moyens de mesure (M),
et **en ce que** l'unité électronique de commande (UC) est reliée électriquement audit un générateur de tension (5) et le générateur de tension (5) est adapté à faire varier la tension de sortie du générateur en fonction d'un signal de commande du générateur (Sg) délivré par l'unité électronique de commande (UC).

2. Dispositif de génération de plasma radiofréquence, selon la revendication 1, **caractérisé en ce que** l'unité électronique de commande (UC) comporte des moyens de comparaison des valeurs mesurées avec des valeurs théoriques préenregistrées dans une mémoire du dispositif.

3. Dispositif de génération de plasma radiofréquence, selon l'une quelconque des revendications précédentes, **caractérisé en ce que** l'unité électronique de commande (UC) est reliée électriquement audit générateur de tension (5) et **en ce que** le générateur de tension est adapté à faire varier la fréquence de courant électrique généré en sortie du générateur (5) en fonction d'un signal de commande du générateur (Sg) délivré par l'unité électronique de commande (UC).

4. Dispositif de génération de plasma radiofréquence selon l'une quelconque des revendications précédentes, **caractérisé en ce que** ledit interrupteur (7) est adapté à faire varier la fréquence du courant électrique appliqué à ladite borne d'alimentation de la bougie (4) en fonction dudit signal de commande (V1) généré par ladite unité électronique de commande (UC).

5. Dispositif de génération de plasma radiofréquence selon l'une quelconque des revendications précédentes, **caractérisé en ce qu'**il comporte plusieurs ensembles d'allumage (9) du type prédéfini, chaque interrupteur (7) de chaque ensemble d'allumage étant relié au dit générateur de tension (5) et à ladite unité de commande (UC).

6. Dispositif de génération de plasma radiofréquence selon la revendication 5, **caractérisé en ce que** chaque ensemble d'allumage (9) reçoit un signal de commande propre (V1, V2, V3, V4) à cet ensemble d'allumage (9).

7. Dispositif de génération de plasma radiofréquence selon la revendication 5, **caractérisé en ce que** lesdits moyens de variation de la tension et/ou de la fréquence de courant électrique sont adaptés pour faire varier en fonction des dites valeurs mesurées par lesdits moyens de mesure (M), chacune des tensions et/ou fréquence des courants électriques appliqués aux bornes d'alimentation de chacune des bougies (4).

8. Procédé de commande du dispositif de génération de plasma selon l'une quelconque des revendications précédentes, **caractérisé en ce qu'**on applique un courant électrique d'alimentation à une borne d'alimentation d'une bougie d'allumage (4), puis on mesure des valeurs représentatives de l'évolution dans le temps de la tension de sortie du générateur de tension (5) et on compare ces valeurs mesurées avec des valeurs théoriques préenregistrées et on fait varier la tension d'alimentation appliquée à la borne de la bougie (4) en fonction de l'écart constaté entre ces valeurs mesurées et valeurs théoriques préenregistrées.

9. Procédé de commande du dispositif de génération de plasma selon la revendication 8, **caractérisé en ce que** pour mesurer des valeurs représentatives de l'évolution dans le temps de la tension de sortie du générateur de tension (5), on effectue une première mesure la tension de sortie du générateur de tension à partir du moment où l'on commence à alimenter une bougie donnée du dispositif (Vdébut_all(x)) puis postérieurement à ladite première mesure on effectue une seconde mesure de la tension de sortie du générateur de tension avant d'interrompre l'alimentation de cette bougie (Vfin_all(x)).

## Patentansprüche

1. Vorrichtung zur Erzeugung eines Funkfrequenzplasmas (A), umfassend:
- einen Spannungsgenerator (5); und
- mindestens eine Zündeinheit (9), die eine Zündkerze (4) aufweist, die geeignet ist, einen Funken zwischen zwei Elektroden der Kerze zu erzeugen, wenn ein Spannungsniveau an diese Kerze (4) angelegt wird; und
- eine elektronische Steuereinheit (UC), die geeignet ist, ein Steuersignal (V1) zu erzeugen, wobei die elektronische Steuereinheit (UC) Mittel zum Messen (M) von Werten aufweist, die für die zeitliche Entwicklung der Ausgangsspannung des Spannungsgenerators (5) repräsentativ sind,
**dadurch gekennzeichnet, dass**
die Zündeinheit einen Schalter (7) aufweist, der zwischen einer Versorgungsklemme der Kerze (4) und einem Ausgang des Spannungsgenerators (5) angeordnet ist, wobei der Schalter (7) geeignet ist, um den Ausgang des Spannungsgenerators (5) elektrisch und selektiv mit der Versorgungsklemme der Kerze (4) bei Empfang des Steuersignals (V1) zu verbinden, das auf eine Steuerklemme des Schalters (7) angelegt wird, wobei die Steuerklemme mit der elektronischen Steuereinheit (UC) elektrisch verbunden ist, dadurch, dass die Vorrichtung Mittel zum Ändern der Spannung des elektrischen Stroms, der an die Versorgungsklemme der Kerze angelegt wird, in Abhängigkeit von den Werten, die von den Messmitteln (M) gemessen werden, aufweist,
und dass die elektronische Steuereinheit (UC) mit dem einen Spannungsgenerator (5) elektrisch verbunden ist und der Spannungsgenerator (5) geeignet ist, die Ausgangsspannung des Generators in Abhängigkeit von einem Steuersignal des Generators (Sg), das von der elektronischen Steuereinheit (UC) abgegeben wird, zu variieren.

2. Vorrichtung zur Erzeugung eines Funkfrequenzplasmas nach Anspruch 1, **dadurch gekennzeichnet, dass** die elektronische Steuereinheit (UC) Mittel zum Vergleichen der gemessenen Werte mit theoretischen Werten, die in einem Speicher der Vorrichtung voraufgezeichnet sind, aufweist.

3. Vorrichtung zur Erzeugung eines Funkfrequenzplasmas nach einem der vorhergehenden Ansprüche, **dadurch gekennzeichnet, dass** die elektronische Steuereinheit (UC) mit dem Spannungsgenerator (5) elektrisch verbunden ist und dass der Spannungsgenerator geeignet ist, die Frequenz des elektrischen Stroms, der am Ausgang des Generators (5) erzeugt wird, in Abhängigkeit von einem Steuersignal des Generators (Sg), das von der elektronischen Steuereinheit (UC) abgegeben wird, zu variieren.

4. Vorrichtung zur Erzeugung eines Funkfrequenzplasmas nach einem der vorhergehenden Ansprüche, **dadurch gekennzeichnet, dass** der Schalter (7) geeignet ist, die Frequenz des elektrischen Stroms, der an die Versorgungsklemme der Kerze (4) angelegt wird, in Abhängigkeit von dem Steuersignal (V1), das von der elektronischen Steuereinheit (UC) erzeugt wird, zu variieren.

5. Vorrichtung zur Erzeugung eines Funkfrequenzplasmas nach einem der vorhergehenden Ansprüche, **dadurch gekennzeichnet, dass** sie mehrere Zündeinheiten (9) des vordefinierten Typs aufweist, wobei jeder Schalter (7) von jeder Zündeinheit mit dem Spannungsgenerator (5) und der Steuereinheit (UC) verbunden ist.

6. Vorrichtung zur Erzeugung eines Funkfrequenzplasmas nach Anspruch 5, **dadurch gekennzeichnet, dass** jede Zündeinheit (9) ein Steuersignal (V1, V2, V3, V4) empfängt, das dieser Zündeinheit (9) eigen ist.

7. Vorrichtung zur Erzeugung eines Funkfrequenzplasmas nach Anspruch 5, **dadurch gekennzeichnet, dass** die Mittel zum Ändern der Spannung und/oder der Frequenz des elektrischen Stroms geeignet sind, um in Abhängigkeit von den Werten, die von den Messmitteln (M) gemessen werden, jede der Spannungen und/oder Frequenz der elektrischen Ströme, die an die Versorgungsklemmen von jeder der Kerzen (4) angelegt werden, zu variieren.

8. Verfahren zur Steuerung der Vorrichtung zur Erzeugung eines Plasmas nach einem der vorhergehenden Ansprüche, **dadurch gekennzeichnet, dass** ein elektrischer Versorgungsstrom an eine Versorgungsklemme einer Zündkerze (4) angelegt wird und dann die Werte gemessen werden, die für die zeitliche Entwicklung der Ausgangsspannung des Spannungsgenerators (5) repräsentativ sind, und diese gemessenen Werte mit voraufgezeichneten theoretischen Werten verglichen werden und die Versorgungsspannung, die an die Klemme der Kerze (4) angelegt wird, in Abhängigkeit von der Abweichung zwischen diesen gemessenen Werten und diesen voraufgezeichneten theoretischen Werten variiert wird.

9. Verfahren zur Steuerung der Vorrichtung zur Erzeugung eines Plasmas nach Anspruch 8, **dadurch gekennzeichnet, dass** zum Messen der Werte, die für die zeitliche Entwicklung der Ausgangsspannung des Spannungsgenerators (5) repräsentativ sind, eine erste Messung der Ausgangsspannung des Spannungsgenerators ab dem Zeitpunkt, zu dem begonnen wird, eine bestimmte Kerze der Vorrichtung mit Strom zu versorgen (Vdébut_all(x)), durchgeführt wird und dann nach der ersten Messung eine zweite Messung der Ausgangsspannung des Spannungsgenerators durchgeführt wird, bevor die Stromversorgung dieser Kerze unterbrochen wird (Vfin_all(x)).

## Claims

1. Device for generating radiofrequency plasma (A) comprising:
- a voltage generator (5); and
- at least one ignition assembly (9) comprising a spark plug (4) suitable for generating a spark between two electrodes of the plug when a voltage level is applied to this plug (4); and
- an electronic control unit (UC) suitable for generating a control signal (V1), the electronic control unit (UC) includes means (M) of measuring values representative of the trend over time of the output voltage from the voltage generator (5), **characterized in that** the ignition assembly comprises a switch (7) positioned between a power supply terminal of the plug (4) and an output of the voltage generator (5), the switch (7) being suitable for electrically and selectively connecting the output of the voltage generator (5) to said power supply terminal of the plug (4) upon receipt of said control signal (V1) applied to a control terminal of said switch (7), said control terminal being electrically connected to the electronic control unit (UC), **in that** the device includes means of varying the voltage of the electrical current applied to said power supply terminal of the plug according to values measured by said measuring means (M), and **in that** the electronic control unit (UC) is electrically connected to said one voltage generator (5) and the voltage generator (5) is suitable for varying the output voltage of the generator according to a control signal for the generator (Sg) delivered by the electronic control unit (UC).

2. Device for generating radiofrequency plasma according to Claim 1, **characterized in that** the electronic control unit (UC) includes means of comparing measured values with theoretical values prestored in a memory of the device.

3. Device for generating radiofrequency plasma according to either one of the preceding claims, **characterized in that** the electronic control unit (UC) is electrically connected to said voltage generator (5) and **in that** the voltage generator is suitable for varying the frequency of the electrical current generated at the output of the generator (5) according to a control signal for the generator (Sg) delivered by the electronic control unit (UC).

4. Device for generating radiofrequency plasma according to any one of the preceding claims, **characterized in that** said switch (7) is suitable for varying the frequency of the electrical current applied to said power supply terminal of the plug (4) according to said control signal (V1) generated by said electronic control unit (UC).

5. Device for generating radiofrequency plasma according to any one of the preceding claims, **characterized in that** it includes a number of ignition assemblies (9) of the predefined type, each switch (7) of each ignition assembly being connected to said voltage generator (5) and to said control unit (UC).

6. Device for generating radiofrequency plasma according to Claim 5, **characterized in that** each ignition assembly (9) receives a control signal (V1, V2, V3, V4) specific to this ignition assembly (9).

7. Device for generating radiofrequency plasma according to Claim 5, **characterized in that** said means of varying the voltage and/or the frequency of the electrical current are suitable for varying, according to said values measured by said measuring means (M), each of the voltages and/or frequencies of the electrical currents applied to the power supply terminals of each of the plugs (4).

8. Method of controlling the device for generating plasma according to any one of the preceding claims, **characterized in that** an electrical power supply current is applied to a power supply terminal of a spark plug (4), then values representative of the trend over time of the output voltage of the voltage generator (5) are measured and these measured values are compared with prestored theoretical values and the power supply voltage applied to the terminal of the plug (4) is varied according to the difference observed between these measured values and prestored theoretical values.

9. Method of controlling the device for generating plasma according to Claim 8, **characterized in that**, to measure values representative of the trend over time of the output voltage of the voltage generator (5), a first measurement of the output voltage of the voltage generator is taken from the moment when a given plug of the device starts to be powered (Vstart_all(x)) then, after said first measurement, a second measurement of the output voltage of the voltage generator is taken before interrupting the power supply to this plug (Vend_all(x)).
